# EUROPÄISCHE PATENTSCHRIFT

(11) **EP 1 170 095 B1**
(45) Veröffentlichungstag und Bekanntmachung des Hinweises auf die Patenterteilung: **09.02.2005**
(21) Anmeldenummer: 01810614.6
(22) Anmeldetag: 25.06.2001
(51) Int. Cl.: B25D 16/00, B25D 9/26, B25D 11/00

(54) **Elektrohandwerkzeuggerät mit Leerschlagsabschaltung**
Electric handtool with switching-off during idling
Outil à main électrique avec interruption de marche en vide

(30) Priorität: 08.07.2000 DE 10033362
(43) Veröffentlichungstag der Anmeldung: 09.01.2002
(73) Patentinhaber: HILTI Aktiengesellschaft, 9494 Schaan (LI)
(72) Erfinder: Bongers-Ambrosius, Hans-Werner, 81477 München (DE)
(74) Vertreter: Wildi, Roland

(56) Entgegenhaltungen:
- WO-A-88/06508
- US-A- 5 806 609

## Beschreibung

Die Erfindung bezeichnet ein zumindest teilweise schlagendes Elektrohandwerkzeuggerät gemäß dem Oberbegriff des Anspruchs 1, das aus dem Dokument WO 8 806 508 A bekannt ist, bspw. einen Bohrhammer oder einen Meisselhammer, mit Leerschlagabschaltung eines pneumatischen Schlagwerks.

Elektrohandwerkzeuggeräte mit pneumatischem Schlagwerk benutzen zur Erzeugung des Schlages eine hin- und hergehende schwingende Bewegung, welche auf eine Gasfeder zwischen einem in einem Hohlzylinder dichtend relativ zu diesem beweglichen Erregerkolben und einem distanzierten, in Richtung der Werkzeugachse dichtend beweglichen, Flugkolben aufgebracht wird, welcher über einen Döpper axial auf das Werkzeug schlägt. Der Schlag wird vorteilhaft bei fehlendem Gegendruck auf das in einer Werkzeugaufnahme axial begrenzt bewegliche Werkzeug über eine Leerschlagabschaltung unterbrochen.

Nach der EP759341A3 wird bei Einnahme einer, durch eine Leerwegvergrösserung ermöglichten, Leerschlagposition des Döppers, zur Leerschlagabschaltung die Gasfeder über gesteuerte Ventile zur Umgebung belüftet und somit eine den Schlag erzeugende Druckdifferenz verhindert. Nachteilig bei einer derartigen Lösung sind die dazu erforderlichen Ventile und die Ventilsteuerung.

Nach der WO88/06508 wird zur Leerschlagabschaltung der Antrieb des Schlagwerkes automatisch über eine Kupplung unterbrochen, wenn das Werkzeug eine axiale Leerschlagposition einnimmt, welche mit einem Sensor gemessen und mit einer Kontrolleinheit ausgewertet wird. Nachteilig bei einer derartigen Lösung ist die dazu erforderliche Kupplung.

Es ist die Aufgabe dieser Erfindung, eine einfache Lösung zur Leerschlagabschaltung eines zumindest teilweise schlagenden Elektrohandwerkzeuggerätes aufzuzeigen.

Die Aufgabe wird durch die Merkmale des unabhängigen Anspruchs gelöst. Vorteilhafte Weiterbildungen ergeben sich aus den Unteransprüchen.

Im wesentlichen wird die axiale Position von dem Werkzeug, dem Döpper bzw. dem Schlagwerk mit einem Sensor abgetastet und diese Information mit einer Kontrolleinheit ausgewertet, welche im Falle eines Leerschlags die Drehzahl des Erregerantriebs auf eine vorher festgelegte Drehzahl absenkt. Somit greift die Erfindung nach dem Verursacherprinzip bei der für Leerschläge ursächlichen, konstant bleibenden Drehzahl des Erregerantriebs an. Bei einer hinreichend abgesenkten Drehzahl des Erregerantriebs bildet sich bedingt durch Belüftungsöffnungen keine den Flugkolben beschleunigende Druckdifferenz mehr aus, wodurch keine weiteren Schläge auf den Döpper und das Werkzeug erzeugt werden. Dazu wird die Drehzahl des Erregerantriebs auf 10% bis 50% der Arbeitsdrehzahl reduziert.

Vorteilhaft ist der Sensor als induktiver oder kapazitiver Sensor ausgeführt, welcher direkt auf die axiale Position von dem Werkzeug, dem Döpper bzw. dem Schlagwerk anspricht.

Alternativ ist der Sensor als Hall-Sensor ausgeführt, welcher einem relativ zu diesem bewegbaren Magneten zugeordnet ist, der mit einem die axiale Position von dem Werkzeug, dem Döpper bzw. dem Schlagwerk abgreifenden Stellglied verbunden ist.

Dieses Stellglied ist vorteilhaft gabelförmig axial in den Döpper eingreifend ausgeführt, und am äusseren Umfang des Döppers, bspw. mit einem leichten Aluminiumring, befestigt. Das vorteilhaft aus leichtem, hochsteifem faserverstärkten Kunststoff bestehende Stellglied weist einen kleinen Magneten auf, der sich zusammen mit dem Döpper an dem Hall-Sensor vorbei bewegt.

Vorteilhaft ist der Erregerantrieb als Elektromotor ausgeführt, dessen Motordrehzahl von der Kontrolleinheit über die Motorelektronik elektronisch herabsetzbar ist.

Vorteilhaft wird der Erregerantrieb und ein optionaler Drehantrieb über ein Getriebe von einem gemeinsamen Elektromotor abgeleitet, wodurch bei einem Leerschlag ebenfalls die Drehzahl einer optionalen Drehbewegung herabgesetzt wird.

Die Erfindung wird bezüglich eines vorteilhaften Ausführungsbeispiels näher erläutert mit: Fig. 1 als Elektrohandwerkzeuggerät mit Leerschlagabschaltung.

Nach Fig. 1 weist ein Elektrohandwerkzeuggerät 1 ein pneumatisches Schlagwerk 2 mit einem Erregerantrieb 3, einem Erregerkolben 4, einer Gasfeder 5, einem Flugkolben 6 und einen Döpper 7 auf, welches im unterhalb einer Schlagachse A dargestellten Teil der Fig. 1 zu einem Gehäuses 8 eine Leerschlagposition 9 und im oberhalb der Schlagachse A dargestellten Teil der Fig. 1 eine Arbeitsposition 10 eines nicht vollständig dargestellten Werkzeugs 11, des Döppers 7 sowie des Flugkolbens 6 aufweist. Mit dem Döpper 7 ist ein axial bewegliches Stellglied 12 formschlüssig verbunden, welches einen Magneten 13 aufweist, der einem im Gehäuse 8 befestigten Hall-Sensor 14 zugeordnet ist. Der Hall-Sensor 14 ist elektrisch mit einer Kontrolleinheit 15 und diese mit einer Motorelektronik 16 eines Elektromotors 17 verbunden.

## Patentansprüche

1. Elektrohandwerkzeuggerät zur Erzeugung einer zumindest teilweise schlagenden Bewegung eines Werkzeugs (11) mit einem pneumatischen Schlagwerk (2) und einer Leerschlagabschaltung des Schlages bei fehlendem axialen Gegendruck über das Werkzeug (11), wobei sich im Falle des Leerschlags ein Flugkolben (6), ein optionaler Döpper (7) und das optional aufgenommene Werkzeug (11) in einer Leerschlagposition (9) befindet, welche von einem Sensor (14) abgetastet und mit einer zugeordneten Kontrolleinheit (15) ausgewertet wird, **dadurch gekennzeichnet, dass** im Falle eines Leerschlags von der Kontrolleinheit (15) die Drehzahl eines Erregerantriebs (3) auf eine vorher festgelegte Drehzahl absenkbar ist.

2. Elektrohandwerkzeuggerät nach Anspruch 1, **dadurch gekennzeichnet, dass** der Sensor (14) die Leerschlagposition (9) des Werkzeugs (11) oder alternativ des Döppers (7) oder alternativ des Flugkolbens (6) abtastet.

3. Elektrohandwerkzeuggerät nach Anspruch 1 oder Anspruch 2, **dadurch gekennzeichnet, dass** der Sensor (14) als induktiver oder kapazitiver Sensor ausgeführt ist.

4. Elektrohandwerkzeuggerät nach einem der vorherigen Ansprüche, **dadurch gekennzeichnet, dass** der Sensor (14) als Hall-Sensor mit einem relativ zu diesem bewegbaren Magneten (13) ausgeführt ist.

5. Elektrohandwerkzeuggerät nach Anspruch 4, **dadurch gekennzeichnet, dass** der Magnet (13) mit einem Stellglied (12) verbunden ist, welcher die Leerschlagposition (9) des Werkzeugs (11) oder alternativ des Döppers (7) oder alternativ des Flugkolbens (5) abtastet.

6. Elektrohandwerkzeuggerät nach einem der vorherigen Ansprüche, **dadurch gekennzeichnet, dass** der Erregerantrieb (3) über eine Motorelektronik (16) eines Elektromotors (17) steuerbar ist.

7. Elektrohandwerkzeuggerät nach Anspruch 6, **dadurch gekennzeichnet, dass** der Erregerantrieb (3) und ein optionaler Drehantrieb Teil eines von einem gemeinsamen Elektromotor (17) angetriebenen Getriebes ist.

## Claims

1. Electric hand tool for generating an at least partially percussive movement of a tool (11) with a pneumatic percussion mechanism (2) and an idling switch-off for percussion in the case of lack of axial counter-pressure over the tool (11), and in the case of idling, a fly piston (6), an optical cupping tool (7) and the optionally accommodated tool (11) are in an idling percussion position (9) which is monitored by a sensor (14) and evaluated by an associated control unit (15), **characterised in that** in the event of idle percussion a control unit (15) will reduce the rotation of an exciter drive (3) to a preset rotation.

2. Electric hand tool according to Claim 1, **characterised in that** the sensor (14) monitors the idling position (9) of the tool (11) or alternatively of the cupping tool (7) or alternatively of the fly piston (6).

3. Electric hand tool according to Claim 1 or Claim 2, **characterised in that** the sensor (14) is designed as an inductive or capacitive sensor.

4. Electric hand tool according to one of the above claims, **characterised in that** the sensor (14) is designed as a Hall sensor with a magnet (13) which is movable relative to the latter.

5. Electric hand tool according to Claim 4, **characterised in that** the magnet (13) is connected to a control member (12) which monitors the idling position (9) of the tool (11) or alternatively of the cupping tool (7) or alternatively of the fly piston (5).

6. Electric hand tool according to one of the above claims, **characterised in that** the exciter driver (3) is controllable via a motor electronics (16) of an electric motor (17).

7. Electric hand tool according to Claim 6, **characterised in that** the exciter drive (3) and an optional rotary drive are part of a gearing which is driven by a common electric motor (17).

## Revendications

1. Outil à main électrique pour imprimer un mouvement au moins partiellement percutant à un outil (11), avec un mécanisme de percussion pneumatique (2) et avec une neutralisation de la percussion à vide en l'absence de contre-pression axiale exercée par l'outil (11), dans lequel en cas de percussion à vide un piston volant (6), une bouterolle optionnelle (7) et l'outil optionnellement inséré (11) se trouvent dans une position de percussion à vide (9) qui est détectée par un capteur (14) et analysée par un module de commande associé (15), **caractérisé en ce qu'**en cas d'une percussion à vide la vitesse de rotation d'une commande à excitation (3) peut être abaissée par le module de commande (15) à une vitesse de rotation prédéfinie.

2. Outil à main électrique selon la revendication 1, **caractérisé en ce que** le capteur (14) détecte la position de percussion à vide (9) de l'outil (11) ou, selon une variante, de la bouterolle (7) ou, selon une variante, du piston volant (6).

3. Outil à main électrique selon la revendication 1 ou la revendication 2, **caractérisé en ce que** le capteur (14) est conformé en capteur inductif ou capacitif.

4. Outil à main électrique selon une des revendications précédentes, **caractérisé en ce que** le capteur (14) est conformé en capteur Hall avec un aimant (13) mobile par rapport à celui-ci.

5. Outil à main électrique selon la revendication 4, **caractérisé en ce que** l'aimant (13) est relié à un organe de positionnement (12) qui détecte la position de percussion à vide (9) de l'outil (11) ou, selon une variante, de la bouterolle (7) ou, selon une variante, du piston volant (5).

6. Outil à main électrique selon une des revendications précédentes, **caractérisé en ce que** la commande à excitation (3) est commandée par l'intermédiaire d'une électronique de moteur (16) d'un moteur électrique (17).

7. Outil à main électrique selon la revendication 6, **caractérisé en ce que** la commande à excitation (3) et un moyen d'entraînement en rotation optionnel font partie d'un mécanisme entraîné par un moteur électrique commun (17).
